# FASCICULE DE BREVET EUROPEEN

(11) **EP 0 217 423 B1**
(45) Date de publication et mention de la délivrance du brevet: **11.01.1989**
(21) Numéro de dépôt: 86200762.2
(22) Date de dépôt: 02.05.1986
(51) Int. Cl.: A43B 5/04

(54) **Chaussure de ski**
Skischuh
Ski shoe

(30) Priorité: 03.10.1985 CH 4282/85
(43) Date de publication de la demande: 08.04.1987
(73) Titulaire: LANGE INTERNATIONAL S.A., CH-1700 Fribourg (CH)
(72) Inventeur: Arieh, Simon, CH-1208 Geneve (CH); Courvoisier, Guy, CH-1298 Celigny (CH)
(74) Mandataire: Meylan, Robert Maurice

(56) Documents cités:
- FR-A- 2 473 856
- FR-A- 2 555 418
- FR-A- 2 557 776
- US-A- 3 738 025
- US-A- 3 848 347

## Description

La présente invention a pour objet une chaussure de ski comprenant une coque en matière rigide constituée d'une partie inférieure comprenant la semelle et entourant le pied et d'au moins une partie supérieure articulée sur la partie inférieure autour d'un axe transversal de telle manière qu'elle peut s'incliner vers l'avant, un organe élastique étant disposé entre ladite partie supérieure articulée et la dite partie inférieure de la coque de manière à offri- re une résistance élastique à l'inclinaison de la partie supérieure vers l'avant.

Plusieurs fabricants de chaussures de ski ont mis sur le marché des chaussures de ce type, dans lesquelles l'organe élastique est constitué par un bloc de caoutchouc travaillant à la compression. La résistance élastique de ce bloc de caoutchouc est constante. Or de nombreux skieurs aimeraient avoir la possibilité de modifier la résistance élastique de ce bloc de caoutchouc en fonction de leur manière de skier et/ou des conditions de la neige.

Il est certe connu du brevet US 3 619 914 de monter à l'arrière de la chaussure un ressort hélicoïdal dont la dureté peut être réglée au moyen d'un écrou. Toutefois, un tel dispositif à l'arrière ne peut pas être monté sur les chaussures dites à entrée par l'arrière c'est-à-dire les chaussures présentant un capot arrière articulé et basculable vers l'arrière pour ouvrir la chaussure. Un tel dispositif pourrait être monté à l'avant, mais compte tenu de la force nécessaire du ressort, et la longueur nécessaire au réglage, il serait trop encombrant.

La présente invention à pour but de réaliser une chaussure comprenant à l'avant une résistance élastique à la flexion réglable, réalisé par des moyens simples et de faible encombrement, notamment ne comprenant pas de ressort hélicoïdal. La chaussure de ski selon l'invention est caractérisée par le fait que l'organe élastique est constitué d'au moins une pièce allongée travaillant en flambage et que des moyens d'ajustement sont prévus pour modifier la longueur de la partie travaillant en flambage de la pièce élastique.

La pièce élastique allongée peut être aussi bien en élastomère, qu'en métal ou en matière minérale telle que de la fibre de verre ou de carbone.

La modification de la longueur de la partie travaillant au flambage peut se faire simplement au moyen d'un curseur agissant directement sur l'organe élastique afin de limiter plus ou moins la longueur de la partie travaillant en flambage.

Le dessin annexé repésente, à titre d'exemple, quelques formes d'exécutions de l'invention.
La figure 1 est une vue en perspective d'une chaussure de ski équipée d'un dispositif selon l'invention.
La figure 2 est une vue de détail en perspective couvercle enlevé, du dispositif élastique.
La figure 3 est une vue en perspective, couvercle enlevé d'une variante d'exécution de la figure 2.
La figure 4 est une vue éclatée du plot de réglage.
La figure 5 est une vue en coupe selon V-V de la figure 3.
La figure 6 est une vue éclatée d'une troisième forme d'exécution du dispositif élastique.
La figure 7 est une vue en coupe longitudinale selon VII-VII de la figure 6.
La figure 8 est une vue en perspective d'une chaussure de ski équipée d'un dispositif élastique selon une quatrième forme d'exécution.
La figure 9 est une vue en coupe selon IX-IX de la figure 8.

La chaussure de ski représentée à la figure 1 comprend une coque en matière plastique semi-rigide constituée d'une partie inférieure 1 comprenant la semelle et entourant le pied et le talon et de deux parties supérieures 2 et 3 articulées sur la partie inférieure 1 autour d'un axe transversal 4 environ au niveau de l'articulation du pied. Ces parties 2 et 3 sont de forme approximativement semi-cylindrique et s'emboîtent l'une dans l'autre pour entourer la cheville du skieur. Elles sont maintenues fermées par une boucle 5 de type connu. La partie articulée postérieure 3 peut être basculée en arrière de manière à permettre le chaussage de la chaussure. A l'intérieur de la chaussure est disposé un chausson 6 en matière compressible et moelleuse. Les parties supérieures 2 et 3 étant articulées sur la partie inférieure 1, elles peuvent s'incliner vers l'avant lors de pratique du ski. A cette inclinaison s'oppose la résistance élastique d'un dispositif élastique monté dans un boîtier 7 fixé sur la partie supérieure de la coque 1 ou venue d'une pièce avec cette partie 1.

Ce dispositif élastique sera décrit en détail au moyen de la figure 2. Le boîtier 7 définit un logement rectangulaire 8 fermé par un couvercle 9. Dans ce logement sont disposées deux barres 10 et 11 en élastomère, par exemple en caoutchouc, de forme parallélépipédique rectangulaire et orientées dans le sens du pied. Ces barres élastiques 10 et 11 s'appuient par une de leurs extrémités contre une paroi frontale du logement 8, tandis que sur leurs autres extrémités s'appuie un poussoir 11 transmettant la force de la partie articulée 2 de la coque aux barres élastiques 10 et 11. Ce poussoir 12 présente une face frontale 12a parallèle à la surface d'appui 13 du bord inférieur de la partie articulée 2 de la coque. Le poussoir 12 présente en outre une partie médiane saillante 12b s'engageant entre les barres élastiques 10 et 11 et une partie médiane saillante opposée 12c s'engageant dans la partie 2 de la coque pour la retenue latérale du poussoir. Les côtés extérieurs des barres élastiques 10 et 11 présentent une dépression 10a respectivement 11 a qui crée une asymétrie relativement à l'axe des barres, de telle sorte que lorsqu'on exerce une pression axiale sur ces barres au moyen du poussoir 12, les barres élastiques 10 et 11 ont tendance à flamber toujours dans la même direction, c'est-à-dire vers l'intérieur du logement 8. Dans la position représentée à la figure 2, les barres élastiques 10 et 11 ont la possibilité de flamber sur toute leur longueur. Il est toutefois possible de modifier la longueur susceptible de flamber, au moyen d'un plot rigide 13, de préférence en matière plastique, logé dans un prolongement axial du logement 8. Ce plot 13 est solidaire d'une tige filetée 14 fixe en rotation, sur laquelle est monté un écrou 15 en forme de molette disposé dans un logement ouvert dans lequel elle est retenue axialement, mais peut tourner librement. La molette 15 fait légèrement saillie sur la chaussure comme représenté à la figure 1, de manière à pouvoir être actionnée par le skieur. Son actionnement permet de déplacer le plot 13 dans le sens de la flêche F1 pour l'amener entre les barres élastiques 10 et 11 avec un léger jeu. L'introduction du plot 13 entre les barres élastiques 10 et 11 a pour effet d'empêcher une partie de ces barres et flamber, et par conséquent d'augmenter la résistance au flambage des barres 10 et 11. Cette augmentation de la résistance au flambage ce traduit par une augmentation de la force élastique s'opposant au pivotement vers l'avant de la partie 2 de la coque. Le plot 13 constitue donc un curseur permettant de régler de façon simple et fine la résistance élastique de l'organe élastique s'opposant à la fexion de la jambe du skieur.

Les figures 3, 4 et 5 représentent une variante de curseur permettant un réglage plus rapide. Les pièces identiques ou analogues à la première forme d'exécution sont désignées par les mêmes références que dans la figure 2. Dans cette variante d'exécution le réglage de la longueur des barres 10 et 11 travaillant en flambage s'effectue au moyen d'un plot 16 constitué d'une pièce profilée en U renversé dans laquelle est logée une pièce 17 présentant également un profil en U dirigé dans l'autre sens et muni de 4 tenons verticaux 18, 19, 20 et 21 traversant verticalement et librement 4 trous correspondant 22, 23, 24 et 25 ménagés dans la face supérieure du plot 16. Sur les tenons 18, 19, 20 et 21 est fixée une plaquette 26 constituant un poussoir. Entre la face supérieure 2a du plot 16 et la plaquette 6 est monté un ressort 27 travaillant en compression et ayant donc tendance à tirer la pièce 17 vers le haut contre le fond du profil du plot 16. Le fond du profil en U de la pièce 17 présente une denture 28. La pièce 17 est en outre traversée par une tige longitudinale métallique 29 munie d'une denture, par exemple une simple tige filetée, fixée par l'une de ses extrémités dans l'extrémité inférieure 7a du boîtier 7. L'autre extrémité de la tige filetée 29 s'engage librement dans un passage 30 ménagé dans le poussoir 12. La tige 29 est fixée à un niveau tel que la denture 28 de la pièce 17 est engagée dans la denture de la tige 29 sous l'effet du ressort 27. Le plot 16 est par conséquent immobilisé sur la tige 29. Pour déplacer le plot 16, il suffit de presser sur le poussoir 26, ce qui dégage la pièce 17 de la tige filetée 29 et permet son déplacement rapide tout le long de cette tige 29. Sitôt qu'on relâche la pression sur le poussoir 26, le plot 16 s'immobilise dans sa nouvelle position. Le couvercle 9 présente une fente rectangulaire longitudinale 31 de largeur égale à celle du poussoir 26 pour permettre le déplacement du plot 16. Une autre forme d'exécution de l'organe élastique est représentée aux figures 6 et 7. Dans cette exécution, l'organe élastique est constitué par une plaquette 32 en caoutchouc de forme parallélépipédique rectangulaire mais dont la face inférieure présente une dépression 32a créant une asymétrie axiale de telle sorte que le flambage de la paquette 32 se fait toujours vers le haut. Cette plaquette est montée dans un logement 33 pratiqué dans un socle 34 rapporté sur la coque 1 ou venu d'une pièce avec cette coque, de la même manière que le boîtier 7. La poussée de la partie 2 articulée de la coque est transmise par un poussoir 35 de forme générale rectangulaire et munie d'une encoche rectangulaire 36 dans laquelle s'engage la plaquette élastique 32. Le logement 33 est fermé par un couvercle 37 fixé au socle 34 par tous moyens connus tel que collage, soudage, cran- tage ou au moyen de vis. Ce couvercle 7 présente une fente axiale longitudinale 38 traversée par un curseur 39 dont la partie intérieure présente un élargissement transversale en forme de T s'étendant sous le couvercle 37. Sous la tête du curseur 39 est disposée une plaquette 41 en matière élastique comprimée, qui a tendance à maintenir la partie élargie 40 du curseur contre la paroi intérieure du couvercle 37. Cette partie de la paroi est munie d'une denture 42 coopérant avec des dents 43 prévues sur la partie élargie 40 du curseur. Pour dégager le curseur il suffit d'appuyer sur le curseur qui peut alors être déplacé axialement le long de la fente 38. La plaquette élastique 32 a été représentée en position comprimée. On voit que la partie gauche de la plaquette 32 ne peut pas flamber car elle est retenue par le curseur. En déplaçant le curseur ont peut ainsi faire varier la longueur susceptible de flamber. Selon une variante d'exécution la partie élargie 40 comprime légèrement, au repos, la paquette 32 qui maintient les dents 43 en prise avec les dents 42. La plaquette 32 remplace ainsi la plaquette auxiliaire 41.

Une variante d'exécution de la première forme d'exécution est représentée aux figures 8 et 9. La figure 8 représente à nouveau une chaussure complète analogue à la chaussure représentée à la figure 1 en ce qui concerne la coque et la boucle de fermeture 5. Le logement 8 prévu pour deux barres en caoutchouc identiques aux barres 10 et 11 est formé dans un socle 43 rapporté sur la coque 1. Ce logement est fermé par un couvercle 44 présentant sur sa face supérieure une rainure longitudinale 45 présentant un profil en queue d'aronde. Dans cette rainure est monté un coulisseau 46 allongé de même profil que la rainure 45 et recouvrant en toute position une fente longitudinale 47 pratiquée axialement dans le couvercle 44 et visible à la figure 9. Le coulisseau 46 porte en son centre un poussoir 48 traversant la fente 47 et présentant à son extrémité inférieure une tête 48a en forme de bulbe retenue dans un logement 49 en forme de pince d'un plot 50 en matière plastique. Toutes les pièces décrites jusqu'ici sont réalisées de préférence en matière synthétique. Sous la tête du poussoir 48 est logée une garniture d'étanchéité 51 en matière synthétique facilement compressible. A sa partie inférieure le plot 50 présente une languette recourbée flexible 52, venue d'une pièce avec le plot 50, et s'appuyant, sous flexion, contre la coque 1. Cette languette élastique 52 joue le rôle de ressort de compression et a tendance à appliquer le plot 5 contre le couvercle 44. De chaque côté de la fente 47, la face intérieure du couvercle est munie d'une denture 53 dans laquelle s'engagent deux dents transversales 54 et 55 du plot 50. Pour déplacer le plot 50 il suffit d'appuyer sur le poussoir 48 et de déplacer le coulisseau ou curseur 46. L'une des positions extrêmes du plot 5 est représentée en trait plein tandis que l'autre position extrême est représenté en trait mixte. Cette exécution n'exige aucune pièce métallique et ne laisse subsister aucun orifice par lequel la neige pourrait pénétrer dans le logement contenant les éléments en caoutchouc.

L'invention est susceptible de nombreuses variantes d'exécution. En particulier les pièces allongées élastiques travaillant en flambage pourraient être réalisées en matière non organique, par exemple en acier ou en fibre minérale.

D'autre part, l'asymétrie axiale des pièces élastiques peut être obtenue par de nombreuses formes. Une manière simple d'obtenir l'asymétrie est de donner une forme en biseau à l'une au moins des extrémités des barres ou plaquettes ou de donner une légère courbure initiale à la pièce élastique.

## Revendications

1. Chaussure de ski comprenant une coque en matière semi-rigide constituée d'une partie inférieure (1) comprenant la semelle et entourant le pied et au moins une partie supérieure (2, 3) articulée sur la partie inférieure autour d'un axe transversal (4), de telle manière qu'elle peut s'incliner vers l'avant, un organe élastique étant disposé entre ladite partie supérieure articulée et ladite partie inférieure de la coque de manière à offrir une résistance élastique à l'inclinaison de la partie supérieure (2) vers l'avant, caractérisée par le fait que l'organe élastique est constitué d'au moins une pièce allongée (10, 11; 32) travaillant en flambage et que des moyens d'ajustement (13; 40; 50) sont prévus pour modifier la longueur de la partie travaillant en flambage de la pièce élastique.

2. Chaussure de ski selon la revendication 1, caractérisée par le fait que l'organe élastique est constitué de deux barres allongées en élastomère (10, 11) disposées parallèlement dans un logement rectangulaire (8), à une distance l'une de l'autre, contre les parois latérales du logement, ces barres présentant une asymétrie axiale tel que le flambage lieu en direction de l'autre barre, et que les moyens pour modifier la longueur de la partie travaillant en flambage sont constitués par un plot (13; 16; 50) monté coulissant et susceptible d'être introduit entre les barres élastiques (10, 11) par un moyen d'actionnement manuel (15; 26; 48).

3. Chaussure de ski selon la revendication 2, caractérisée par le fait que la pression de la partie supérieure de la coque sur les barres en élastomère (10, 11) s'exerce par l'intermédiaire d'un poussoir (12) présentant une saillie médiane s'engageant entre les extrémités des dites barres en élastomère.

4. Chaussure de ski selon la revendication 3, caractérisée par le fait que ledit moyen d'actionnement est constitué par une molette (15) taraudée montée sur une vis (14) solidaire dudit plot (13).

5. Chaussure de ski selon la revendication 3, caractérisée par le fait que ledit plot (16) présente une creusure s'ouvrant vers le bas, dans laquelle est logée une pièce (17) solidaire du plot mais mobile dans un plan vertical relativement à ce plot et solidaire d'un poussoir (26) constituant ledit moyen d'actionnement, un moyen élastique (27), travaillant en compression, étant disposé entre le plot et le poussoir, ladite pièce mobile (17) présentant une rainure longitudinale sur sa face supérieure, le fond (28) de cette rainure étant muni de dents ou de crans engrenant avec les dents ou les crans d'une tige longitudinale (29), fixe, sous l'effet dudit moyen élastique de manière à immobiliser le plot, une pression sur le poussoir ayant pour effet de désolidariser le plot de la tige et de permettre de déplacer ce plot le long de cette tige.

6. Chaussure de ski selon la revendication 1, caractérisée par le fait que l'organe élastique est constitué par une plaquette (32) en élastomère présentant une asymétrie telle que le flambage se produise vers le haut, le logement étant fermé par un couvercle (37) limitant le flambage et que les moyens pour modifier la longueur de la partie travaillant en flambage sont constitué par un curseur (39) dont l'extrémité inférieure (40) est située à proximité ou en appui contre la plaquette en élastomère.

7. Chaussure de ski selon la revendication 6, caractérisée par le fait que le curseur (39) traverse une fente longitudinale (38) du couvercle et qu'il présente une partie inférieure élargie (40) retenue par le couvercle et comprimant légèrement la plaquette en élastomère, de telle sorte que ladite partie élargie est pressée contre le couvercle contre lequel elle est retenue par des dents ou des crans (43).

8. Chaussure de ski selon la revendication 2, caractérisée par le fait que ledit logement est fermé par un couvercle (44) et que ledit plot coulissant (50) est en matière synthétique et présente à sa partie inférieure une languette élastique (52) comprimée contre le fond du logement et maintenant le plot en appui contre le couvercle du logement et que ce plot (50) est fixé par sa partie supérieure à un poussoir (48) monté coulissant sur le couvercle dans une fente (47) de celui-ci, par l'intermédiaire d'un coulisseau (46) recouvrant en permanence ladite fente du couvercle, la face inférieure du couvercle et la face supérieure du plot étant munies de dents ou crans coopérant pour immobiliser le plot lorsque le poussoir est relâché.

9. Chaussure de ski selon la revendication 8, caractérisée par le fait que le poussoir présente une tête sous laquelle est disposée une garniture d'étanchéité (51) élastiquement compressible.

10. Chaussure de ski selon l'une des revendications 2 à 9, caractérisée par le fait que l'asymétrie assurant le flambage dans une direction déterminée est assurée par une dépression dans l'une des faces de la pièce allongée.

11. Chaussure de ski selon l'une des revendications 2 à 9, caractérisée par le fait que l'asymétrie assurant le flambage dans une direction déterminée est assurée par au moins une extrémité biseautée de la pièce allongée élastique.

12. Chaussure de ski selon l'une des revendications 2 à 9, caractérisée par le fait que l'asymétrie assurant le flambage dans une direction déterminée est assurée par une courbure initiale de la pièce élastique.

## Patentansprüche

1. Skistiefel mit einer Schale aus halbstarrem Material, bestehend aus einem die Sohle einschliessenden und den Fuss umgebenden unteren Teil (1) und wenigstens einem oberen Teil (2, 3), welcher am unteren Teil um eine Querachse (4) gelenkig befestigt ist, derart, dass er sich nach vorn neigen kann, wobei ein elastisches Organ zwischen dem erwähnten, angelenkten oberen Teil und dem erwähnten unteren Teil der Schale derart vorgesehen ist, dass es einer nach vorn gerichteten Neigung des oberen Teils (2) einen elastischen Widerstand entgegensetzt, dadurch gekennzeichnet, dass das elastische Organ aus wenigstens einem länglichen Stück (10, 11; 32) besteht, welches auf Knickung arbeitet, und dass Justiermittel (13; 40, 50) vorgesehen sind, um die Länge des auf Knickung arbeitenden Teils des elastischen Stücks zu verändern.

2. Skistiefel nach Anspruch 1, dadurch gekennzeichnet, dass das elastische Organ aus zwei länglichen Stäben aus einem Elastomer (10, 11) besteht, die parallel in einer rechteckförmigen Vertiefung (8) im Abstand voneinander, an den seitlichen Wänden der Vertiefung anliegend, angeordnet sind, und dass diese Stäbe eine axiale Asymmetrie aufweisen, derart, dass die Knickung in Richtung auf den anderen Stab stattfindet, und dass die Mittel zum Verändern der Länge des auf Knickung arbeitenden Teils aus einem Klötzchen (13; 16; 50) bestehen, welches verschiebbar montiert ist und durch ein von Hand bedienbares Betätigungsmittel (15; 26; 48) zwischen die elastischen Stäbe (10, 11) eingeführt werden kann.

3. Skistiefel nach Anspruch 2, dadurch gekennzeichnet, dass der Druck des oberen Teils der Schale auf die aus einem Elastomer bestehenden Stäbe (10, 11) vermittels eines Stössels (12) ausgeübt wird, welcher einen mittleren Vorsprung hat, der zwischen die Enden der erwähnten Stäbe aus einem Elastomer einschiebbar ist.

4. Skistiefel nach Anspruch 3, dadurch gekennzeichnet, dass das erwähnte Betätigungsmittel aus einer mit einer Gewindebohrung versehenen Rändelscheibe (15) besteht, welche auf eine am erwähnten Klötzchen (13) befestigte Schraube (14) geschraubt ist.

5. Skistiefel nach Anspruch 3, dadurch gekennzeichnet, dass das erwähnte Klötzchen (16) eine sich nach unten öffnende Hohlkehle hat, in welche ein am Klötzchen befestigter, jedoch in einer vertikalen Ebene relativ zu diesem Klötzchen beweglicher Teil (17) eingreift, welcher fest an einem Drücker (26) angebracht ist, der das erwähnte Betätigungsmittel bildet, dass ein elastisches Mittel (27), welches auf Kompression arbeitet, zwischen dass der erwähnte bewegliche Teil (17) auf seiner Oberseite eine Längsnut hat und dass der Boden (28) dieser Nut mit Zähnen oder Rastkerben versehen ist, welche unter der Wirkung des erwähnten elastischen Mittels mit den Zähnen oder Rastkerben einer in Längsrichtung orientierten, festen Stange (29) in Eingriff stehen, derart, dass das Klötzchen festgehalten wird und dass ein auf den Drücker ausgeübter Druck das Klötzchen von der Stange löst und dieses Klötzchen längs dieser Stange zu verschieben erlaubt.

6. Skistiefel nach Anspruch 1, dadurch gekennzeichnet, dass das elastische Organ aus einem Plättchen (32) aus einem Elastomer besteht, welches eine Asymmetrie derart aufweist, dass die Knickung nach oben stattfindet, dass die Vertiefung durch einen die Knickung begrenzenden Deckel (37) verschlossen ist und dass die Mittel zur Veränderung der Länge des auf Knickung arbeitenden Teils aus einem Schieber (39) bestehen, dessen unteres Ende (40) in der Nähe des aus Eiastomer bestehenden Plättchens liegt oder sich gegen dieses abstützt.

7. Skistiefel nach Anspruch 6, dadurch gekennzeichnet, dass der Schieber (39) einen Längsspalt (38) des Deckels durchsetzt und einen unteren, verbreiterten Teil (40) aufweist, welcher durch den Deckel gehalten wird und leicht das aus Elastomer bestehende Plättchen komprimiert, derart, dass der erwähnte verbreiterte Teil gegen den Deckel gepresst wird, an welchem er durch Zähne oder Rastkerben (43) gehalten wird.

8. Skistiefel nach Anspruch 2, dadurch gekennzeichnet, dass die erwähnte Vertiefung durch einen Deckel (44) verschlossen ist und dass das erwähnte verschiebbare Klötzchen (50) aus Kunststoff besteht und an seinem unteren Teil eine elastische Zunge (52) aufweist, welche gegen den Boden der Vertiefung komprimiert ist und das Klötzchen in Anlage gegen den Deckel der Vertiefung hält, und dass dieses Klötzchen (50) an seinem oberen Teil an einem Drücker (48) befestigt ist, der verschiebbar auf dem Deckel in einem Spalt (47) desselben mittels eines Schiebers (46) verschiebbar ist, der ständig den erwähnten Spalt des Deckels abdeckt, und dass die untere Seite des Deckels und die obere Seite des Klötzchens mit zusammenwirkenden Zähnen oder Rastkerben versehen sind, um das Klötzchen festzuhalten, wenn der Drücker losgelassen wird.

9. Skistiefel nach Anspruch 8, dadurch gekennzeichnet, dass der Drücker einen Kopf aufweist, unter dem eine elastische, komprimierbare Dichtung (51) angeordnet ist.

10. Skistiefel nach einem der Ansprüche 2 bis 9, dadurch gekennzeichnet, dass die Asymmetrie, welche die Knickung in einer bestimmten Richtung gewährleistet, durch eine Vertiefung in einer der Flächen des länglichen Stücks ermöglicht wird.

11. Skistiefel nach einem der Ansprüche 2 bis 9, dadurch gekennzeichnet, dass die Asymmetrie, welche die Knickung in einer bestimmten Richtung gewährleistet, durch wenigstens ein abgeschrägtes Ende des elastischen länglichen Stücks ermöglicht

12. Skistiefel nach einem der Ansprüche 2 bis 9, dadurch gekennzeichnet, dass die Asymmetrie, welche die Knickung in einer bestimmten Richtung gewährleistet, durch eine Anfangskrümmung des elastischen Stücks ermöglicht wird.

## Claims

1. A ski boot comprising a shell made of semi-rigid material and consisting of a lower portion (1) incorporating the sole and surrounding the wearer's foot and of at least one upper portion (2, 3) pivoted to said lower portion about a transverse axis (4), so that said upper portion can be inclined forwards, a resilient member disposed between said upper pivoting portion and said lower portion of the shell so as to exert an elastic resistance against the forward inclination of the upper portion (2), wherein said resilient member consists of at least one elongated element (10, 11; 32) adapted to yield transversely, adjustment means (13; 40; 50) being provided for modifying at will the length of the portion of said transversely yielding portion of said elongated element.

2. A ski boot according to Claim 1, wherein said resilient member consists of two elongated bars (10, 11) of elastomer, disposed in parallel relationship in a rectangular recess (8) and somewhat spaced from each other, said bars bearing against the side walls of said recess and having an axial asymmetry such that the transverse yielding movement of one bar is directed toward the opposite bar, said means for modifying the length of the transversely yielding portion consisting of a slidably mounted block (13; 16; 50) adapted to be inserted between said resilient bars (10, 11) by hand-operated means (15; 26; 48).

3. A ski boot according to Claim 2, wherein the pressure exerted by the upper portion of the shell against said elastomer bars (10, 11) is transmitted via a push member (12) having a central projection engaged between the ends of said elastomer bars.

4. A ski boot according to Claim 3, wherein said actuating means consist of an internally-threaded roller (15) engaging a screw (14) coupled to said block (13).

5. A ski boot according to Claim 3, wherein said block (16) has an inverted-U corss-sectional configuration receiving in its cavity a member (17) rigidly connected to said clock (16) but movable vertically in relation thereto, said vertically movable member (17) being coupled to a push member (26) constituting said actuating means, compression-operating resilient means (27) being disposed between said block and said push member, said movable member (17) having a longitudinal groove formed in its upper surface, the bottom (28) of said longitudinal groove being provided with rack teeth or notches engaging corresponding notches or teeth formed on a longitudinal rod (29) locked in a fixed position by said resilient means so as to lock said block simultaneously, a pressure exerted on said push member causing said block to be disengaged from said rod to permit the movement of said block along said rod.

6. A ski boot according to Claim 1, wherein said resilient means consists of a plate (32) made of suitable elastomer and having an asymmetrical configuration such that said transverse yielding takes place upwardly, said recess being closed by a cover (37) limiting said transverse yielding movement, and that said means for modifying the length of the transverse yielding movement of said portion consists of a slider (39) having its lower end (40) located in close proximtiy of, or in direct engagement with, said elastomer plate.

7. A ski boot according to Claim 6, wherein said slider (39) extends across a longitudinal slot (38) formed in said cover (37) and comprises an enlarged lower portion (40) retained by said cover and adapted to exert a slight compressive force against said elastomer plate, so as to press said enlarged portion against said cover, said enlarged portion being retained by said notches or teeth (43) with respect to said cover.

8. A ski boot according to Claim 2, wherein said recess is closed by a cover (44) and said sliding block (50) is made of synthetic material and comprises a its lower portion a resilient tongue (52) compressed against the bottom of said recess and adapted to hold said block in bearing engagement against said recess cover, said block (50) being secured at its upper portion to a push member (48) slidably mounted in a slot (47) of said cover via a slider (46), the lower face of said cover and the top face of said block being provided with cooperating and matching teeth or notches so as to lock said block against movement when seid push member is released.

9. A ski boot according to Claim 8, wherein said push member comprises a head under which a resiliently compressible gasket (51) is disposed.

10. A ski boot according to any of Claims 2-9, wherein the asymmetry producing said transverse yielding movement in a predetermined direction is obtained by forming a cavity in one of the faces of said elongated member.

11. A ski boot according to any of Claims 2-9, wherein the asymmetry producing said transverse yielding movement in a predetermined direction is obtained by providing at least one bevelled end on said elongated resilient member.

12. A ski boot according to any of Claims 2-9, wherein the asymmetry producing said transverse yielding movement in a predetermined direction is obtained by imparting an initial curvature to said resilient member.
